# FASCICULE DE BREVET EUROPEEN

(11) **EP 0 867 848 B1**
(45) Date de publication et mention de la délivrance du brevet: **18.07.2001**
(21) Numéro de dépôt: 98810222.4
(22) Date de dépôt: 17.03.1998
(51) Int. Cl.: G08C 19/28

(54) **Dispositif de commande d'un actionneur télécommandé**
Steuerungsvorrichtung für einen ferngesteuerten Aktuator
Control device for a remote controlled actuator

(30) Priorité: 24.03.1997 FR 9703548
(43) Date de publication de la demande: 30.09.1998
(62) Demande divisionnaire de: 00111794.4
(73) Titulaire: SOMFY, F-74300 Cluses (FR)
(72) Inventeur: Vignoli, Jean-Marc, Nicolas, 74570 Thorens les Glieres (FR); Rolland, Albert, Lionel, 74300 Cluses (FR)
(74) Mandataire: Cabinet Hirsch

(56) Documents cités:
- EP-A- 0 268 902
- EP-A- 0 306 598
- WO-A-92/15977
- DE-A- 4 242 231
- FR-A- 2 685 505
- FR-A- 2 727 553
- US-A- 4 750 118

## Description

L'invention concerne un dispositif de commande d'un actionneur télécommandé comprenant au moins deux émetteurs possédant chacun un numéro d'identité propre unique et immuable et capables d'émettre un signal constitué d'une trame contenant le numéro d'identité et un ordre, un récepteur capable d'extraire du signal reçu le numéro d'identité et l'ordre, une unité logique de traitement (ULT) comprenant une mémoire destinée à emmagasiner au moins un numéro d'identité, un microprocesseur susceptible de travailler dans un mode opérationnel dans lequel il compare le numéro d'identité reçu avec les numéros d'identité contenus dans la mémoire pour exécuter l'ordre reçu lorsque le numéro d'identité reçu correspond à un numéro d'identité contenu dans la mémoire et un mode d'enregistrement dans lequel il est en mesure d'assurer l'enregistrement du numéro d'identité de l'émetteur dans la mémoire et des moyens extérieurs de placement du microprocesseur en mode d'enregistrement.

Un tel dispositif est connu du brevet US 4 750 118, en particulier pour la commande d'un actionneur de porte de garage. Dans ce dispositif, les moyens extérieurs de placement du microprocesseur en mode d'enregistrement sont constitués d'un boîtier de commutation équipé de deux commutateurs manuels, l'un pour placer le microprocesseur en mode d'enregistrement et l'autre pour choisir des cases de la mémoire dans lesquelles sont emmagasinées des numéros d'identité d'un certain nombre d'émetteurs. Pour tout enregistrement d'un numéro d'émetteur dans la mémoire du récepteur, il est donc nécessaire de manipuler les commutateurs du boîtier de commutation ainsi que l'émetteur dont le numéro d'identité est à mémoriser. Chaque fois que l'on souhaite que l'actionneur puisse être commandé à distance par un nouvel émetteur ou que l'on désire effacer un numéro d'identité dans la mémoire du récepteur, il est dès lors nécessaire de manipuler le boîtier de commutation associé au récepteur. Or ceci n'est pas toujours possible compte tenu de l'accès parfois très difficile du récepteur après installation, comme c'est le cas, par exemple, de caissons de volets roulants dans un immeuble.

Un autre dispositif similaire est connu du document FR 2 685 505. Ce document décrit un procédé de programmation d'un agencement de télécommande d'un dispositif actionneur, comme un dispositif de commande des portes d'un véhicule, comportant un appareil de télécommande, à savoir un émetteur, et un récepteur et un dispositif de mise en oeuvre dudit procédé. Le dispositif de mise en oeuvre décrit comprend en particulier un organe indépendant, branché sur le récepteur, qui est utilisé pour mettre ledit récepteur en mode d'enregistrement des numéros d'identité d'un émetteur de sorte que ce numéro est inscrit en mémoire.

EP-A-0 306 598, DE-A-42 42 231 et WO-A-92 15977 décrivent des systèmes du même genre, dans lesquels le récepteur est placé en mode d'enregistrement par action directe sur le récepteur. Un accès physique au récepteur est nécessaire.

FR-A-2 727 553 décrit un dispositif de commande à distance d'un récepteur. Pour l'apprentissage d'un nouveau récepteur, il est proposé d'envoyer des messages successifs d'arrêt à l'aide du nouveau récepteur. L'adresse ou code du nouveau récepteur est alors enregistrée en mémoire.

FR-A-2 607 611 et EP-A-0 268 902 décrivent une télécommande codée à changement de code, avec un émetteur comportant des moyens d'émission et de transmission d'un message codé, et un récepteur comportant des moyens de réception du message émis par l'émetteur. Lorsque le récepteur reçoit de la part d'un émetteur un message identique au message stocké dans sa mémoire, il émet un signal de commande. Ce document propose que le récepteur contienne en mémoire, outre le ou les codes produisant l'émission d'un signal de commande, un code fixe prédéterminé. La réception par le récepteur du code fixe prédéterminé actionne des moyens d'introduction dans la mémoire d'un code de commande reçu après le code fixe; le code fixe constitue en fait un code d'accès à la mémoire du récepteur. Le code fixe est émis par un dispositif programmable, à roues codeuses ou à clavier. La télécommande de ce document est destinée à être appliquée à la commande de véhicules automobiles; le dispositif programmable d'émission du code d'accès est uniquement fourni aux garagistes. En présence d'une voiture, et connaissant le code d'accès du récepteur, le garagiste émet le code fixe depuis le dispositif programmable, pour pouvoir enregistrer le code émis par un émetteur.

EP-A-0 660 286 décrit un système avec une unité d'émission et une unité de réception. L'unité d'émission génère un code et un signal codé suivant ce code vers l'unité de réception pour accéder à un ou plusieurs services. L'unité de réception se programme grâce à une unité distante ou un ordinateur relié à l'unité de réception.

La demande de brevet italien déposée sous le numéro TV 95A 000029 propose un système avec un récepteur et des émetteurs. Elle propose d'utiliser un programmateur pour enregistrer les numéros des émetteurs dans une mémoire du récepteur.

La présente invention a pour but d'améliorer les dispositifs connus.

La présente invention a plus particulièrement pour but de permettre la configuration à volonté d'un réseau de télécommandes comprenant au moins deux émetteurs et un récepteur associé à un actuateur, en réduisant au minimum la nécessité d'avoir accès au récepteur.

Le dispositif de commande selon l'invention est défini dans la revendication 1. Il permet au moyen d'un émetteur dont le numéro d'identité est connu du récepteur, capable d'émettre un signal constitué d'une trame contenant le numéro d'identité & un ordre et auquel est associé un moyen de mise en mode d'enregistrement, de mettre le microprocesseur en mode d'enregistrement pour l'enregistrement du numéro d'identité d'un autre émetteur.

Ainsi, il suffit, lors de l'installation et d'une première mise sous tension, qui peut être provisoire, ou encore en usine de mémoriser le numéro d'un émetteur dans le récepteur pour permettre, par la suite, la mémorisation des numéros d'identité d'autres émetteurs ou la reconfiguration de l'ensemble au moyen d'un émetteur connu du récepteur, par exemple le premier émetteur enregistré dans le récepteur.

Ceci représente non seulement une solution en l'absence d'accès au récepteur, mais également un gain de temps important.

Selon un mode d'exécution de l'invention, le microprocesseur contient en outre une temporisation initialisée par les moyens extérieurs de placement du microprocesseur en mode d'enregistrement.

Selon un autre mode d'exécution, lors de la réception d'un numéro d'identité pendant la durée de la temporisation, le programme d'enregistrement assure la comparaison du numéro d'identité reçu avec les numéros d'identité enregistrés dans la mémoire et la mémorisation du numéro d'identité reçu si la mémoire ne contient pas déjà un tel numéro d'identité.

Selon un autre mode d'exécution, le programme d'enregistrement assure également l'effacement du numéro d'identité de la mémoire s'il résulte de la comparaison que ce numéro est déjà présent dans la mémoire. De plus, le programme peut contenir un test supplémentaire qui empêche cet effacement si la mémoire ne contient qu'un seul numéro d'identité.

Selon un autre mode d'exécution, les moyens pour placer le microprocesseur en mode d'enregistrement des émetteurs et/ou du récepteur comprennent un bouton-poussoir.

Le dessin annexé représente, à titre d'exemple, un mode d'exécution de l'invention.

La figure 1 représente un schéma bloc d'un dispositif selon l'invention.

La figure 2 représente l'organigramme de la procédure d'effacement ou de stockage du numéro d'identité d'un émetteur.

Le dispositif de commande selon l'invention est décrit d'abord en référence à la figure 1.

Le dispositif de commande comporte au moins deux émetteurs d'ondes 10, 20 ayant chacun un numéro d'identité unique, gravé en usine par exemple, un récepteur 30 et une unité logique de traitement 40 contenant un microprocesseur 43. Les ondes émises par les émetteurs 10, 20 peuvent être des ondes électriques comme des radio fréquences ou des ondes optiques.

Chaque émetteur 10, 20 est équipé d'une interface utilisateur comportant des entrées 11, 12, 13, 21, 22, 23 permettant à un utilisateur de commander une action déterminée lorsque le microprocesseur 43 de l'unité logique de traitement 40 est en mode opérationnel. Pour placer le microprocesseur 43 en mode d'enregistrement, des moyens extérieurs 14, 24 ayant la forme de boutons-poussoirs, par exemple, ou d'un autre moyen équivalent sont prévus sur les émetteurs 10 et 20. Ces boutons-poussoirs peuvent être protégés et accessibles par une procédure simple, par exemple le démontage d'un carter clipsé. De plus, il n'est pas nécessaire que les deux émetteurs 10 et 20 possèdent chacun un tel moyen extérieur 14, 24. Il suffit en effet que l'un au moins des émetteurs comporte un tel moyen.

L'action, par un utilisateur, sur l'une des entrées 11, 12, 13, 21, 22, 23 ou sur le bouton-poussoir 14 ou 24 provoque l'émission d'un signal comportant une trame qui contient l'identité de l'émetteur actionné et un code correspondant à l'entrée actionnée.

Le récepteur 30 est capable d'extraire de l'onde émise par les récepteurs 10, 20 cette trame composée du numéro d'identité de l'émetteur 10 ou 20 et du code correspondant au bouton actionné de cet émetteur par l'utilisateur. Ce code peut donc être celui de l'une des entrées 11, 12, 13 ou 21, 22, 23 ou encore celui du bouton-poussoir 14 ou 24 plaçant le microprocesseur en mode d'enregistrement.

L'unité logique de traitement 40 qui est capable d'interpréter la trame fournie par le récepteur 30 à son entrée 41, comprend en outre une mémoire morte ROM 44 contenant le programme d'exploitation de l'unité logique de traitement 40, une mémoire morte reprogrammable EPROM 31 permettant de stocker le numéro d'identité des émetteurs 10, 20. L'unité logique de traitement 40 est branchée sur une interface de puissance 50 pilotant un actionneur, par exemple le moteur d'un volet roulant 51, en fonction de l'ordre commandé par l'utilisateur.

Un moyen 45 permettant de placer directement le microprocesseur en mode d'enregistrement est encore branché sur l'unité logique de traitement 40. Ce moyen 45 peut être un bouton-poussoir, par exemple, et il est utilisé principalement lors d'une première mise en service du dispositif, quand aucun numéro d'identité d'émetteur n'a encore été mis en mémoire dans l'EPROM 31. Ce moyen peut également être supprimé. Dans ce cas, un émetteur comportant un tel moyen plaçant le microprocesseur en mode d'enregistrement est attribué à un récepteur en usine déjà et son numéro d'identité est mis en mémoire lors de la construction du dispositif. Lors d'une première mise en service, il ne sera alors plus nécessaire de mettre en mémoire un premier numéro d'identité.

Le processeur 43 est programmé pour comparer le numéro d'identité de l'émetteur reçu avec les numéros stockés dans la mémoire EPROM 31 et en cas de correspondance des numéros, l'ordre reçu est exécuté. Si l'ordre reçu correspond au code de l'une des entrées 11, 12, 13 ou 21, 22, 23 des émetteurs 10 ou 20, le microprocesseur reste en mode opérationnel et commande l'ordre sur la sortie 42 de l'unité logique de traitement 40, par exemple une montée ou une descente du volet roulant 51. Si l'ordre reçu correspond au code du bouton-poussoir 14 ou 24, alors le microprocesseur se met en mode d'enregistrement dans lequel il est capable d'enregistrer un numéro d'identité d'émetteur dans la mémoire EPROM 31 ou de l'effacer de cette mémoire.

La procédure d'enregistrement ou d'effacement du numéro d'identité d'un émetteur est décrite en référence à la figure 2.

Lors de la première installation, la mémoire EPROM 31 de l'unité logique de traitement 40 est vide et le récepteur est encore accessible, n'ayant pas encore été enfermé dans un caisson ou dans un faux plafond, par exemple. Une action par un utilisateur sur le bouton-poussoir 45 du dispositif de commande place le microprocesseur en mode d'enregistrement, ce qui déclenche une temporisation pendant laquelle le numéro d'identité d'un émetteur est attendu. Si aucun émetteur ne s'est manifesté par l'émission d'une trame contenant un numéro d'identité pendant cette temporisation, d'une durée de 5 secondes par exemple, la procédure se termine et le microprocesseur retourne en mode opérationnel.

Si, au contraire, la trame d'un émetteur a été reçue par le récepteur 30, celui-ci extrait de cette trame le numéro d'identité de l'émetteur actionné. Le microprocesseur 43 de l'unité logique de traitement 40 compare ensuite le numéro d'identité reçu avec les numéros d'identité déjà mis en mémoire dans l'EPROM 31. Lors d'une première installation, si aucun numéro d'identité n'est en mémoire, le microprocesseur enregistrera donc le numéro d'identité du premier émetteur dans la mémoire 31.

En revanche, lors d'une reconfiguration d'un système, ou en cas de changement d'émetteur, si le numéro d'identité reçu avait déjà été enregistré auparavant dans la mémoire 31, le microprocesseur 43 efface alors le numéro d'identité de la mémoire 31 correspondant au numéro d'identité de l'émetteur actionné et cet émetteur est ainsi oublié par le dispositif de commande.

Avant d'engager la procédure d'effacement, il est possible de tester d'abord si le numéro d'identité reçu est le dernier présent dans la mémoire 31 ou non. Si c'est le cas, le programme du microprocesseur 43 peut alors empêcher cet effacement de sorte que le numéro d'identité d'au moins un émetteur soit toujours en mémoire.

Une fois le dispositif de commande installé, et en particulier à partir du moment où le récepteur n'est plus accessible à l'utilisateur, il est toujours possible de mettre en mémoire le numéro d'identité d'un nouvel émetteur ou d'un émetteur dont le numéro d'identité avait été effacé auparavant de la mémoire 31 en utilisant un émetteur déjà connu pour placer le microprocesseur 43 en mode d'enregistrement. L'action par un utilisateur sur le bouton-poussoir 14 de l'émetteur 10 connu du récepteur initialisera la procédure représentée à la figure 2. Le dispositif de commande peut alors apprendre l'identité du deuxième émetteur 20 de la manière décrite ci-dessus. De manière similaire, l'identité d'un troisième émetteur peut être apprise au moyen d'un premier ou d'un deuxième émetteur, pour autant que ceux-ci soient déjà connus du récepteur.

## Revendications

1. Dispositif de commande d'un actionneur télécommandé comprenant au moins deux émetteurs (10, 20) possédant chacun un numéro d'identité propre unique et immuable et capables d'émettre un signal constitué d'une trame contenant le numéro d'identité et un ordre, un récepteur (30) capable d'extraire du signal reçu le numéro d'identité et l'ordre, une unité logique de traitement (40) comprenant une mémoire (31) destinée a emmagasiner au moins un numéro d'identité, un microprocesseur (43 susceptible de travailler dans un mode opérationnel dans lequel il compare le numéro d'identité reçu avec les numéro d'identité contenus dans la mémoire (31) pour exécuter l'ordre reçu lorsque le numéro d'identité reçu correspond à un numéro d'identité contenu dans la mémoire (31) et un mode d'enregistrement dans lequel il est en mesure d'assurer l'enregistrement du numéro d'identité de l'émetteur (10, 20) dans la mémoire (31) et des moyens extérieurs (14, 24, 45) de placement du microprocesseur en mode d'enregistrement, le micro-processeur (43) contenant un programme d'enregistrement assurant, lors de la réception d'un numéro d'identité, la mémorisation du numéro d'identité reçu, caractérisé en ce qu'à au moins un desdits emetteurs (10,20) est associé un moyen de mise en mode d'enregistrement du microprocesseur; de telle sorte qu'au moyen d'un desdits émetteurs dont le numéro d'identité est connu, il est possible de mettre le microprocesseur en mode d'enregistrement.

2. Dispositif selon la revendication 1, caractérisé en ce que le microprocesseur contient en outre une temporisation initialisée par les moyens extérieurs (14, 24, 45) de placement du microprocesseur en mode d'enregistrement..

3. Dispositif selon la revendication 2, caractérisé en ce que, lors de la réception d'un numéro d'identité pendant la durée de la temporisation, le programme d'enregistrement assure la comparaison du numéro d'identité reçu avec les numéros d'identité enregistrés dans la mémoire (31) et la mémorisation du numéro d'identité reçu si la mémoire (31) ne contient pas déjà un tel numéro d'identité.

4. Dispositif selon la revendication 3, caractérisé en ce que le programme d'enregistrement assure l'effacement du numéro d'identité de la mémoire (31) s'il résulte de la comparaison que ce numéro est déjà présent dans la mémoire (31).

5. Dispositif selon l'une des revendications 1 à 4, caractérisé en ce que le moyen de mise en mode d'enregistrement des émetteurs et/ou du récepteur comprend un bouton-poussoir (14,24,45).

6. Dispositif selon la revendication 4, caractérisé en ce que le programme n'efface pas le numéro d'identité de la mémoire (31) si la mémoire ne contient pas d'autre numéro d'identité.

## Patentansprüche

1. Steuervorrichtung eines ferngesteuerten Betätigungsgerätes, umfassend mindestens zwei Sender (10, 20) denen jeweils eine einzige unveränderliche Identitätsnummer zugeordnet ist und die in der Lage sind, ein Signal auszusenden, das aus einem Raster mit der Identitätsnummer und einem Befehl besteht, einen Empfänger (30) welcher in der Lage ist, aus dem empfangenen Signal die Identitätsnummer und den Befehl zu erhalten, einer logischen Bearbeitungseinheit (40) umfassend einen Speicher (31) für das Speichern mindestens einer Identitätsnummer, einen Mikroprozessor (43), welcher eine Betriebsart aufweist, in welcher er die erhaltene Identitätsnummer mit den im Speicher (31) enthaltenen Identitätsnummern vergleicht, um den empfangenen Befehl auszuführen, wenn die empfangene Identitätsnummer mit einem in dem Speicher (31) enthaltenen Identitätsnummer übereinstimmt, und einen Speicherbetrieb aufweist, in welcher er in der Lage ist, die Identitätsnummer des Senders (10, 20) in den Speicher (31) einzuspeichern, und äußere Mittel (14, 24, 45) für das Bringen des Mikroprozessors in den Speicherbetrieb, wobei der Mikroprozessor (43) ein Speicherprogramm enthält, welches bei Empfang einer Identitätsnummer das Einspeichern der empfangenen Identitätsnummer übernimmt, gekennzeichnet dadurch, dass mindestens einem der Sender (10, 20) ein Mittel für das Bringen des Mikroprozessors in den Speicherbetrieb beigeordnet ist, derart, dass es möglich ist mittels einem der besagten Sender, dessen Identitätsnummer bekannt ist, den Mikroprozessor in den Speicherbetrieb zu bringen.

2. Vorrichtung gemäß Anspruch 1, gekennzeichnet dadurch, dass der Mikroprozessor weiterhin eine von dem äußeren Mittel (14, 24, 45) für das Bringen des Mikroprozessors in den Speicherbetrieb initialisierte Verzögerung aufweist.

3. Vorrichtung gemäß Anspruch 2, gekennzeichnet dadurch, dass bei Empfang der Identitätsnummer während der Dauer der Verzögerung das Speicherprogramm den Vergleich des empfangenen Identitätsnummer mit den im Speicher (31) gespeicherten Identitätsnummern sowie das Speichern der empfangenen Identitätsnummer im Fall dass der Speicher eine derartige Identitätsnummer noch nicht aufweist, durchführt.

4. Vorrichtung gemäß Anspruch 3, gekennzeichnet dadurch, dass das Speicherprogramm die Identitätsnummer aus dem Speicher (31) löscht, wenn der Vergleich ergibt, dass die Nummer im Speicher (31) schon vorhanden ist.

5. Vorrichtung gemäß mindestens einem der Ansprüche 1 bis 4, gekennzeichnet dadurch, dass die Mittel für das Bringen des Mikroprozessors in den Speicherbetrieb einen Druckknopf (14, 24, 45) umfassen.

6. Vorrichtung gemäß Anspruch 4, gekennzeichnet dadurch, dass das Speicherprogramm die Identitätsnummer nicht aus dem Speicher (31) löscht, wenn der Speicher keine andere Identitätsnummer enthält.

## Claims

1. A control device for a remote-controlled actuator comprising at least two senders (10,20) each having their own unique and unchangeable identity number and capable of sending a signal consisting of a frame containing the identity number and an instruction, a receiver (30) capable of extracting the identity number and the instruction from a received signal, a logic processing unit (40) comprising a memory (31) designed to store at least an identity number, a microprocessor (43) adapted to operate in an operational mode in which it compares the identity number received with identity numbers contained in said memory (31) for executing the instruction received when the received identity number corresponds to an identity number contained in said memory (31) and a write mode in which it is able to provide for the identity number of the sender (10,20) to be written in said memory (31), and external means (14,24,45) for setting said microprocessor in a write mode, the microprocessor (43) containing a write programme which, upon the receipt of an identity number, ensures storage of the identity number received, characterised in that at least one of said senders (10,20) is associated with a means for setting said microprocessor to the right mode, whereby, by means of one of said senders the identity number of which is known, it is possible to set said microprocessor to write mode.

2. The device according to claim 1, characterised in that said microprocessor additionally contains a set time period initialized by said external means (14,24,45) for setting said microprocessor to write mode.

3. The device according to claim 2, characterised in that, upon the reception of an identity number during the set time period, the write programme provides for comparison of a received identity number with identity numbers stored in said memory (31), with storage of a received identity number if said memory (31) does not already contain such an identity number.

4. The device according to claim 3, characterised in that the write programme provides for erasure of said identity number from said memory (31) if it results from the comparison that this number is already present in the memory (31).

5. The device according to one of claims 1-4, characterised in that the means for setting senders and/or a receiver to write mode comprises a push button (14,24,45).

6. The device according to claim 4, characterised in that the programme does not erase the identity number from said memory (31) if the memory does not contain another identity number.
